# EUROPÄISCHE PATENTSCHRIFT

(11) **EP 2 064 978 B1**
(45) Veröffentlichungstag und Bekanntmachung des Hinweises auf die Patenterteilung: **25.03.2015**
(21) Anmeldenummer: 08019790.8
(22) Anmeldetag: 13.11.2008
(51) Int. Cl.: A47L 9/02

(54) **Bodendüse für Staubsauger**
Floor nozzle for a vacuum cleaner
Buse de sol pour aspirateur

(30) Priorität: 28.11.2007 DE 102007057349
(43) Veröffentlichungstag der Anmeldung: 03.06.2009
(73) Patentinhaber: Wessel-Werk GmbH, 51580 Reichshof-Wildbergerhütte (DE)
(72) Erfinder: Kaffenberger, Dieter, 51674 Wiehl (DE); Lind, Thomas, 57258 Freudenberg (DE); Steudtner, Hans-Joachim, 51580 Reichshof (DE)
(74) Vertreter: Albrecht, Rainer Harald

(56) Entgegenhaltungen:
- EP-A- 1 110 496
- JP-A- 2003 153 833
- JP-A- 2003 310 490
- JP-A- 2005 131 159

## Beschreibung

Die Erfindung betrifft eine Bodendüse für einen Staubsauger mit einer ersten Arbeitsstellung zum Saugen von breiten Bodenflächen und einer zweiten Arbeitsstellung zum Saugen von schmalen Bodenflächen. Während die erste Arbeitsstellung für die Reinigung großer, zusammenhängender Bodenflächen vorgesehen ist, können in der zweiten Arbeitsstellung auch schlecht zugängliche Zwischenräume und Ecken, beispielsweise zwischen Möbelstücken, zur Saugreinigung überfahren werden.

Eine derartige Bodendüse für einen Staubsauger ist aus der JP-A-2003310490 bekannt.

Aus der EP 1 396 221 B1 ist eine Bodendüse für einen Staubsauger mit einem Saugkopf bekannt, der einen Grundriss mit einer Breitseite und einer Schmalseite aufweist. An dem Saugkopf ist ein zweiachsiges Gelenk mit einem T-förmigen Rohrstück um eine horizontale Schwenkachse beweglich gelagert. An das T-förmige Rohrstück schließt ein Rohrkrümmer mit einem Anschlussende für ein Saugrohr an, der gegenüber dem Rohrstück um eine Drehachse drehbar ist, wobei die Schwenkachse und die Drehachse sich schneiden und senkrecht zueinander ausgerichtet sind. Der Rohrkrümmer ist derart gebogen, dass das Anschlussende im Wesentlichen parallel zu der horizontal in Richtung der Breitseite verlaufenden Schwenkachse ausgerichtet werden kann. In einer ersten Arbeitsstellung wird der Saugkopf etwa senkrecht zu seine Breitseite bewegt, wodurch große, zusammenhängende Bodenflächen schnell gereinigt werden können. Zum Saugen schmaler Nischen kann der Saugkopf in einer zweiten Arbeitsstellung so ausgerichtet werden, dass sich die Breitseite des Saugkopfes in Längsrichtung des Anschlussendes erstreckt. Da das Anschlussende dabei im Wesentlichen parallel zu der Schwenkachse ausgerichtet werden kann, können auch Möbelstücke, wie Schränke und niedrige Tische unterfahren werden. Die Handhabung der bekannten Bodendüse ist insbesondere auf textilen Bodenbelägen verbesserungsbedürftig, da zur Bewegung der Bodendüse in der ersten Arbeitsstellung zum Teil hohe Schiebekräfte erforderlich sind.

Aus der JP 2000-126 095 A sind Bodendüsen für einen Staubsauger mit einer ersten Arbeitsstellung zum Saugen von breiten Bodenflächen und einer zweiten Arbeitsstellung zum Saugen von schmalen Bodenflächen bekannt. Um den Saugkopf von der ersten Arbeitsstellung in die zweite Arbeitsstellung drehen zu können, kann ein Dreh-/Kippgelenk vorgesehen sein, wobei die Dreh- und die Kippachse senkrecht zueinander stehen und sich schneiden. Um die Handhabung in der ersten Arbeitsstellung zu erleichtern, weist der Saugkopf an seiner vorderen Breitseite und an seiner hinteren Breitseite Laufrollen auf. In der zweiten Arbeitsstellung muss der Saugkopf senkrecht zu der Abrollrichtung der Laufrollen bewegt werden, wodurch die Handhabung erschwert ist.

Vor diesem Hintergrund liegt der Erfindung die Aufgabe zugrunde, eine Bodendüse für einen Staubsauger mit einer ersten Arbeitsstellung zum Saugen von breiten Bodenflächen und einer zweiten Arbeitsstellung zum Saugen von schmalen Bodenflächen anzugeben, die sowohl in der ersten Arbeitsstellung als auch in der zweiten Arbeitsstellung leicht zu handhaben ist.

Lösung der Aufgabe und Gegenstand der Erfindung ist eine Bodendüse für einen Staubsauger mit einer ersten Arbeitsstellung zum Saugen von breiten Bodenflächen und einer zweiten Arbeitsstellung zum Saugen von schmalen Bodenflächen mit einem Saugkopf, der eine von zwei Breitseiten sowie zwei Schmalseiten begrenzte Grundfläche aufweist, wobei die Breitseiten bezogen auf die Arbeitsrichtung der Bodendüse in der ersten Arbeitsstellung in etwa in Querrichtung und die Schmalseiten etwa in Längsrichtung verlaufen, einem an dem Saugkopf angeschlossenen Dreh-/Kippgelenk mit einem Anschlussstutzen für ein Saugrohr oder ein Staubsaugergehäuse, zumindest einem im Bereich des Dreh-/Kippgelenks angeordneten Stützelement, wobei in der ersten Arbeitsstellung das Stützelement die über das Saugrohr oder das Staubsaugergehäuse beim Bewegen der Bodendüse eingeleiteten Vertikalkräfte aufnimmt und wobei in der zweiten Arbeitsstellung der Anschlussstutzen etwa senkrecht zu der Längsrichtung ausgerichtet ist und das Stützelement in Bezug auf die Unterseite des Saugkopfes angehoben ist und nicht zur Abstützung des Saugkopfes beiträgt. Als üblicherweise außerhalb der Grundfläche des Saugkopfes angeordnetes Stützelement ist vorzugsweise eine drehbare Walze vorgesehen. Im Rahmen der Erfindung können jedoch auch zur Aufnahme der beim Bewegen der Bodendüse eingeleiteten Vertikalkräfte zwei seitliche Laufrollen an dem Dreh-/Kippgelenk als Stützelemente angeordnet sein. Das Stützelement bzw. die Stützelemente erlauben bei dem Saugen von breiten Bodenflächen in der ersten Arbeitsstellung eine sehr leichte Handhabung, wobei durch die Rollbewegung der Walze bzw. der Laufrollen auch auf textilen Bodenbelägen nur geringe Schiebekräfte erforderlich sind.

Wenn die Bodendüse in der zweiten Arbeitsstellung bei der Reinigung von engen Spalten und Zwischenräumen mit einer der Schmalseiten voran geführt wird, ist das Stützelement angehoben und trägt nicht zu einer Erhöhung der Schiebekräfte bei. Die Unterseite des Saugkopfes ist dabei zweckmäßigerweise als einfache Gleitsohle ohne Laufrollen ausgebildet.

Im Rahmen einer bevorzugten Ausgestaltung der Erfindung ist vorgesehen, dass der Saugkopf über einen Saugkanal an ein Gelenkstück des Dreh-/Kippgelenks angeschlossen ist, wobei das Gelenkstück gegenüber dem Saugkanal um die Drehachse des Dreh-/Kippgelenks drehbar ist. Die Drehachse kann dabei beispielsweise in einer horizontalen Ebene liegen und in Bezug auf die erste Arbeitsrichtung in Längsrichtung verlaufen. Im Rahmen der beschriebenen Ausgestaltung kann die Kippachse des Dreh-/Kippgelenks durch eine gelenkige Verbindung des Gelenkstückes mit dem Anschlussstutzen gebildet sein.

Der Saugkanal kann entweder an den Saugkopf angeformt oder durch ein vorderes Kippgelenk mit dem Saugkopf verbunden sein. Durch das vordere Kippgelenk kann erreicht werden, dass in der ersten Arbeitsstellung der Saugkopf zur Optimierung der Saugreinigungswirkung bei Vorwärts- und Rückwärtsbewegungen unterschiedliche Winkelpositionen einnimmt. Des Weiteren kann durch das zusätzliche vordere Kippgelenk auf einem textilen Bodenbelag ein unterschiedlich starkes Einsinken des Stützelementes ausgeglichen werden, so dass der Saugkopf stets in der gewünschten Ausrichtung auf der zu reinigenden Bodenfläche aufliegt.

Wenn zur Abstützung des Dreh-/Kippgelenks eine Walze oder zwei Laufrollen vorgesehen sind, ist von Vorteil, wenn die Drehachse mit der Kippachse des Dreh-/Kippgelenks zusammenfällt, da im Rahmen einer solchen Ausgestaltung sämtliche beim Schieben der Bodendüse eingeleiteten Vertikalkräfte aufgenommen werden können. Die Kippachse und die Drehachse des Dreh-/Kippgelenks sind vorzugsweise senkrecht zueinander ausgerichtet, wobei die Drehachse bezogen auf die erste Arbeitsstellung in Längsrichtung ausgerichtet ist. Bei einer Mittelposition des Drehwinkels verläuft dann die Kippachse des Dreh-/Kippgelenks in Querrichtung. In dieser Position ist das Stützelement zweckmäßigerweise unterhalb der Drehachse angeordnet, so dass dieses beim Verdrehen des Dreh-/Kippgelenks von der zu reinigenden Bodenfläche abgehoben wird. Wenn die Kippachse mit einer Rotationsachse einer Walze oder von Laufrollen zusammenfällt, beträgt bei der Mittelposition des Drehwinkels der Abstand zwischen der Drehachse des Dreh-/Kippgelenkes und der Kippachse dieses Dreh-/Kippgelenkes in vertikaler Richtung vorzugsweise zwischen 20 mm 7und 60 mm, besonders bevorzugt zwischen 30 mm und 50 mm.

In der ersten Arbeitsstellung zum Saugen von breiten Bodenflächen ist der Anschlussstutzen in Bezug auf die zu reinigende Bodenfläche schräg ausgerichtet. Bei einer üblichen Griffposition an einem Saugrohr oder an einem Staubsaugergehäuse liegt der Kippwinkel des Dreh-/Kippgelenkes bezogen auf eine horizontale Bodenfläche üblicherweise in einem Bereich zwischen 30° und 60°. In der ersten Arbeitsstellung kann die Bodendüse durch ein leichtes Verdrehen des Dreh-/Kippgelenks auch in einem Bogen geführt werden. Um die Bodendüse von der ersten Arbeitsstellung in die zweite Arbeitsstellung zu bewegen, wird der Anschlussstutzen zunächst aufgerichtet, wobei das Dreh-/Kippgelenk vorzugsweise bei einem maximalen Kippwinkel αₘₐₓ einrastbar ist. Nachfolgend wird dann das Dreh-/Kippgelenk so weit um die Drehachse bewegt, dass die Bodendüse wie zuvor in der ersten Arbeitsstellung von einem Benutzer geführt werden kann, wobei jedoch der Saugkopf mit einer Schmalseite voran über die zu reinigende Bodenfläche gleitet. Besonders vorteilhaft ist dabei, wenn das Dreh-/Kippgelenk bezogen auf eine Mittelposition in einem Drehwinkelbereich zwischen βₘᵢₙ = -90° und βₘₐₓ = +90°positionierbar ist. Im Rahmen einer solchen Ausgestaltung kann der Anschlussstutzen mit dem daran anschließenden Saugrohr oder Staubsaugergehäuse parallel zu den Breitseiten des Saugkopfes flach ausgerichtet werden, so dass auch niedrige Freiräume unter Möbelstücken, beispielsweise unter Schränken oder Tischen, unterfahren werden können.

Um eine weitgehend freie Ausgestaltung des Dreh-/Kippgelenks zu ermöglichen und den Anteil unerwünschter Falschluft zu minimieren, kann das Dreh-/Kippgelenk einen flexiblen Schlauch zur Durchführung der Saugluft aufweisen.

Die Erfindung wird im Folgenden anhand einer lediglich ein Ausführungsbeispiel darstellenden Zeichnung erläutert. Es zeigen:
- Fig. 1: eine perspektivische Ansicht einer Bodendüse in einer ersten Arbeitsstellung zum Saugen von breiten Bodenflächen,
- Fig. 2: die Bodendüse gemäß Fig. 1 in einer Seitenansicht,
- Fig. 3: die Bodendüse gemäß Fig. 1 in einer Ansicht von hinten,

- Fig. 4: eine perspektivische Ansicht der Bodendüse gemäß Fig. 1 in einer zweiten Arbeitsstellung zum Saugen von schmalen Bodenflächen,
- Fig. 5: die Bodendüse gemäß Fig. 4 in einer Ansicht von hinten.

Fig. 1 zeigt eine Bodendüse 1 für einen Staubsauger in einer ersten Arbeitsstellung zum Saugen von breiten Bodenflächen. Die Bodendüse 1 weist einen Saugkopf 2 mit einer von zwei Breitseiten 3a, 3b und zwei Schmalseiten 4 begrenzten Grundfläche auf. Bezogen auf die Arbeitsrichtung x der Bodendüse 1 in der ersten Arbeitsstellung verlaufen die Breitseiten 3a, 3b etwa in Querrichtung y und die Schmalseiten 4 in Längsrichtung x. Der Saugkopf 2 ist über einen Saugkanal 5 an ein Dreh-/Kippgelenk 6 mit einer Drehachse D und einer Kippachse K angeschlossen. Das Dreh-/Kippgelenk 6 umfasst ein um die Drehachse D drehbar an dem Saugkanal 5 angeschlossenes Gelenkstück 7 und einen Anschlussstutzen 8 für ein Saugrohr oder ein Staubsaugergehäuse. Der Anschlussstutzen 8 ist um die Kippachse K beweglich mit dem Gelenkstück 7 verbunden.

Wie den Fig. 2 und 3 zu entnehmen ist, ist hinter dem Saugkopf 2 eine Walze 9 als Stützelement an dem Dreh-/Kippgelenk 6 angeordnet. Die Rotationsachse der Walze 9 fällt mit der Kippachse K zusammen, so dass die Walze 9 in der ersten Arbeitsstellung die über das Saugrohr oder das Staubsaugergehäuse beim Bewegen der Bodendüse 1 eingeleiteten Vertikalkräfte vollständig aufnimmt. Wie die Fig. 3 zeigt, weist die Walze 9 eine gekrümmte Mantelfläche auf, wobei die Unterseite der Walze 9 in etwa auf einem Kreisbogen um die Drehachse D liegt, so dass das Dreh-/Kippgelenk 6 ausgehend von der dargestellten Mittelposition in einem gewissen Drehwinkelbereich von etwa +/-20° bis +/-30° von der Walze 9 abgestützt ist. Bei einer stärkeren Verdrehung um die Drehachse D wird die Walze 9 von der horizontalen x-y-Ebene abgehoben. In der in den Fig. 2 und 3 dargestellten Anordnung des Dreh-/Kippgelenkes 6 verläuft die Drehachse D in x-Richtung und die Kippachse K in y-Richtung. Der vertikale Abstand a zwischen der Drehachse D und der Kippachse K beträgt dabei vorzugsweise zwischen 20 und 60 mm besonders bevorzugt zwischen 30 und 50 mm, damit die als Stützelement vorgesehene Walze 9 bei einer Drehung um die Drehachse D weit genug angehoben werden kann.

Die Fig. 2 zeigt die Bodendüse 1 in der ersten Arbeitsstellung bei einer üblichen Ausrichtung des Anschlussstutzens 9 in einem Kippwinkel zwischen α = 30° und α = 60° bezogen auf die Horizontale. Um in der ersten Arbeitsstellung mit der vorderen Breitseite 3a voraus flache Möbelstücke unterfahren zu können, kann der Anschlussstutzen 8 bei einem minimalen Kippwinkel αₘᵢₙ = 0 horizontal ausgerichtet werden.

Der Saugkanal 5 kann an den Saugkopf 2 angeformt oder durch ein vorderes Kippgelenk mit einer in y-Richtung verlaufenden vorderen Kippachse V verbunden sein. Durch das vordere Kippgelenk mit einer zusätzlichen, vorderen Kippachse V kann in der ersten Arbeitsstellung eine unterschiedliche Ausrichtung des Saugkopfes 2 bei Vorwärts- und Rückwärtsbewegungen erreicht werden. Des Weiteren kann auch auf textilen Bodenbelägen ein unterschiedlich starkes Einsinken der Walze 9 ausgeglichen werden.

Der Bereich zwischen dem Anschlussstutzen 8 und dem Saugkanal 5 ist durch einen flexiblen Schlauch zur Durchführung der Saugluft überbrückt, der aus Gründen der Übersichtlichkeit nicht dargestellt ist.

Um die Bodendüse 1 in eine zweite Arbeitsstellung zum Saugen von schmalen Bodenflächen zu bewegen, wird der Anschlussstutzen 8 etwa senkrecht zu der Längsrichtung x ausgerichtet, wobei bei einem maximalen Kippwinkel αₘₐₓ von etwa 90° ein Einrasten des Dreh-/Kippgelenkes 6 vorgesehen sein kann.

Nachfolgend wird das Dreh-/Kippgelenk 6, wie in den Fig. 4 und 5 dargestellt, soweit verdreht, dass die Walze 9 in Bezug auf die in der x-y-Ebene liegende Unterseite des Saugkopfes 2 angehoben ist und nicht zur Abstützung des Saugkopfes 2 beiträgt. Da die Walze 9 in der zweiten Arbeitsstellung zum Saugen von schmalen Bodenflächen von einem zu reinigenden Bodenbelag abgehoben ist, ist eine Bewegung der Bodendüse 1 mit einer der Schmalseiten 4 des Saugkopfes 2 voran mit geringen Schiebekräften möglich.

Bezogen auf eine Mittelposition mit einem Drehwinkel β = 0 ist das Dreh-/Kippgelenk 6 in einem Drehwinkelbereich zwischen βₘᵢₙ = -90° und βₘₐₓ = +90° frei positionierbar, so dass auch in der zweiten Arbeitsstellung der Anschlussstutzen 8 zum Unterfahren von niedrigen Möbelstücken horizontal ausgerichtet werden kann.

Wenn der Saugkanal 5 und der Saugkopf 2 durch ein vorderes Kippgelenk verbunden sind, ist dieses in der zweiten Arbeitsstellung vorzugsweise arretiert, um ein seitliches Verkippen zu vermeiden. Die Arretierung kann beispielsweise beim Überschreiten eines vorgegebenen Drehwinkels durch einen Rastvorsprung an dem Gelenkstück 7 erreicht werden, der den Saugkopf 2 gegenüber dem Saugkanal 5 klemmend fixiert.

## Patentansprüche

1. Bodendüse für einen Staubsauger mit einer ersten Arbeitsstellung zum Saugen von breiten Bodenflächen und einer zweiten Arbeitsstellung zum Saugen von schmalen Bodenflächen mit
einem Saugkopf (2), der eine von zwei Breitseiten (3a, 3b) sowie zwei Schmalseiten (4) begrenzte Grundfläche aufweist, wobei die Breitseiten (3a, 3b) bezogen auf die Arbeitsrichtung (x) der Bodendüse (1) in der ersten Arbeitsstellung etwa in Querrichtung (y) und die Schmalseiten (4) etwa in Längsrichtung (x) verlaufen,
einem an den Saugkopf (2) angeschlossenen Saugkanal (5),
einem Dreh-/Kippgelenk (6) mit einem Anschlussstutzen (8) für ein Saugrohr oder ein Staubsaugergehäuse,
zumindest einem im Bereich des Dreh-/Kippgelenkes (6) angeordneten Stützelement,
wobei das Dreh-/Kippgelenk (6) ein Gelenkstück (7) aufweist, welches um eine Drehachse (D) des Dreh-/Kippgelenkes drehbar an den Saugkanal angeschlossen ist,
wobei der Anschlussstutzen (8) um eine Kippachse (K) des Dreh-/Kippgelenkes (6) beweglich mit dem Gelenkstück (7) verbunden ist,
wobei in der ersten Arbeitsstellung das Stützelement die über das Saugrohr oder das Staubsaugergehäuse beim Bewegen der Bodendüse (1) eingeleiteten Vertikalkräfte aufnimmt,
wobei in der zweiten Arbeitsstellung der Anschlussstutzen (8) etwa senkrecht zu der Längsrichtung (x) ausgerichtet ist und das Stützelement in Bezug auf die Unterseite des Saugkopfes (2) angehoben ist und nicht zur Abstützung des Saugkopfes (2) beiträgt und
wobei eine drehbare Walze (9) als Stützelement oder zwei als Laufrollen ausgebildete Stützelemente vorgesehen sind, **dadurch gekennzeich** n**e**t, dass die Drehachse (D) des Dreh-/Kippgelenkes (6) sich in Arbeitsrichtung (x) der Bodendüse erstreckt und dass die Rotationsachse der Walze (9) bzw. der Laufrollen mit der Kippachse (K) des Dreh-/Kippgelenkes (6) zusammenfällt, welche senkrecht zur Drehachse (D) ausgerichtet ist.

2. Bodendüse nach Anspruch 1, **dadurch gekennzeichnet, dass** das Stützelement eine Walze (9) ist, die eine gekrümmte Mantelfläche aufweist, wobei die Unterseite der Walze (9) in etwa auf einem Kreisbogen um die Drehachse (D) liegt.

3. Bodendüse nach Anspruch 1 oder 2, **dadurch gekennzeichnet, dass** der Saugkopf (2) und der Saugkanal (5) durch ein vorderes Kippgelenk verbunden sind.

4. Bodendüse nach einem der Ansprüche 1 bis 3, **dadurch gekennzeichnet, dass** das Dreh-/Kippgelenk (6) bei einem der zweiten Arbeitsstellung zugeordneten maximalen Kippwinkel αₘₐₓ einrastbar ist.

5. Bodendüse nach einem der Ansprüche 1 bis 4, **dadurch gekennzeichnet, dass** Dreh-/Kippgelenk (6) bezogen auf eine Mittelposition in einem Drehwinkelbereich zwischen βₘᵢₙ = -90° und βₘₐₓ = +90° positionierbar ist.

6. Bodendüse nach einem der Ansprüche 1 bis 5, **dadurch gekennzeichnet, dass** Dreh-/Kippgelenk (6) einen flexiblen Schlauch zur Durchführung der Saugluft aufweist.

## Claims

1. A floor nozzle for a vacuum cleaner comprising a first operating position for vacuuming broad floor areas and a second operating position for vacuuming narrow floor areas, comprising
a suction head (2), which encompasses a base area, which is defined by two broad sides (3a, 3b) as well as by narrow sides (4), wherein, based on the operating direction (x) of the floor nozzle (1), the broad sides (3a, 3b) run approximately in transverse direction (y) and the narrow sides (4) run approximately in longitudinal direction (x) in the first operating position,
a suction channel (5), which is connected to the suction head (2),
a swivel/tilt joint (6) comprising a connecting piece (8) for a suction tube or a vacuum cleaner housing,
at least one support element, which is arranged in the area of the swivel/tilt joint (6),
wherein the swivel/tilt joint (6) encompasses a joint piece (7), which is connected to the suction channel so as to be capable of being rotated about an axis of rotation (D) of the swivel/tilt joint,
wherein the connecting piece (8) is connected to the joint piece (7) so as to be movable about a tilt axis (K) of the swivel/tilt joint (6),
wherein, in the first operating position, the support element receives the vertical forces introduced via the suction tube or the vacuum cleaner housing in response to moving the floor nozzle (1),
wherein, in the second operating position, the connecting piece (8) is oriented approximately vertically to the longitudinal direction (x), and the support element is raised in relation to the bottom side of the suction head (2) and does not contribute in supporting the suction head (2), and
wherein provision is made for a rotatable roller (9) as support element or for two support elements, which are embodied as runners, **characterized in that** the axis of rotation (D) of the swivel/tilt joint (6) extends in operating direction (x) of the floor nozzle and that the axis of rotation of the roller (9) or of the runners, respectively, coincides with the tilt axis (K) of the swivel/tilt joint (6), which is oriented vertically to the axis of rotation (D).

2. The floor nozzle according to claim 1, **characterized in that** the support element is a roller (9), which encompasses a curved jacket surface, wherein the bottom side of the roller (9) is located approximately on a circular arc about the axis of rotation (D).

3. The floor nozzle according to claim 1 or 2, **characterized in that** the suction head (2) and the suction channel (5) are connected by means of a front tilt joint.

4. The floor nozzle according to one of claims 1 to 3, **characterized in that** the swivel/tilt joint (6) can lock in place at a maximum tilt angle αₘₐₓ, which is assigned to the second operating position.

5. The floor nozzle according to one of claims 1 to 4, **characterized in that** the swivel/tilt joint (6) can be positioned in a rotation angle range of between βₘᵢₙ=-90° and βₘₐₓ=+90°, based on a center position.

6. The floor nozzle according to one of claims 1 to 5, **characterized in that** the swivel/tilt joint (6) encompasses a flexible hose for feed-through of the suction air.

## Revendications

1. Suceur pour un aspirateur avec une première position de travail pour aspirer de larges surfaces au sol et une deuxième position de travail pour aspirer des surfaces étroites au sol, avec
une tête aspirante (2) qui comporte une surface de base délimitée par un côté large (3a, 3b), ainsi que par deux côtés étroits (4), dans la première position de travail, les côtés larges (3a, 3b) s'étendant approximativement dans la direction transversale (y) et les côtés étroits (4) s'étendant approximativement en direction longitudinale (x), en rapport à la direction de de travail (x) du suceur (1),
un canal d'aspiration (5) raccordé sur la tête aspirante (2),
une articulation rotative/pivotante (6) avec un raccord tubulaire (8) pour un flexible d'aspiration ou un corps d'aspirateur,
au moins un élément de soutien placé dans la zone de l'articulation rotative/pivotante (6),
l'articulation rotative/pivotante (6) comportant une pièce articulation (7) qui autour d'un axe de rotation (D) de l'articulation rotative/pivotante est raccordée de manière rotative sur le canal d'aspiration,
le raccord tubulaire (8) étant relié en étant mobile avec la pièce d'articulation (7) autour d'un axe de pivotement (K) de l'articulation rotative/pivotante (6),
dans la première position de travail, l'élément de soutien absorbant les forces verticales introduites via le tube aspirant ou le corps de l'aspirateur lors du déplacement du suceur (1),
dans la deuxième position de travail, le raccord tubulaire (8) étant orienté approximativement à la perpendiculaire de la direction longitudinale (x) et l'élément de soutien étant relevé en rapport à la face inférieure de la tête aspirante (2) et ne contribuant pas au soutien de la tête aspirante (2) et
un rouleau (9) rotatif étant prévu en tant qu'élément de soutien ou deux éléments de soutien conçus en tant que galets de roulement étant prévus, **caractérisé en ce que** l'axe de rotation (D) de l'articulation rotative/pivotante (6) s'étend dans la direction de travail (x) du suceur et **en ce que** l'axe de rotation du rouleau (9) ou des galets de roulement coïncide avec l'axe de pivotement (K) de l'articulation rotative/pivotante (6) qui est orienté à la perpendiculaire de l'axe de rotation (D).

2. Suceur selon la revendication 1, **caractérisé en ce que** l'élément de soutien comporte un rouleau (9) qui comporte une surface d'enveloppe curviligne, la face inférieure du rouleau (9) reposant approximativement sur un arc de cercle autour de l'axe de rotation (D).

3. Suceur selon la revendication 1 ou la revendication 2, **caractérisé en ce que** la tête aspirante (2) et le canal d'aspiration (5) sont reliés par une articulation antérieure pivotante.

4. Suceur selon l'une quelconque des revendications 1 à 3, **caractérisé en ce que** l'articulation rotative/pivotante (6) est enclenchable lors d'un angle (αmax) de pivotement maximal associé à la deuxième position de travail.

5. Suceur selon l'une quelconque des revendications 1 à 4, **caractérisé en ce que** l'articulation rotative/pivotante (6) est positionnable dans une plage d'angle rotatif compris entre βmini = -90° et βmati en rapport à une position centrale.

6. Suceur selon l'une quelconque des revendications 1 à 5, **caractérisé en ce que** l'articulation rotative/pivotante (6) comporte un flexible pour le passage de l'aide d'aspiration.
